# FASCICULE DE BREVET EUROPEEN

(11) **EP 2 323 884 B1**
(45) Date de publication et mention de la délivrance du brevet: **15.02.2017**
(21) Numéro de dépôt: 09747888.7
(22) Date de dépôt: 18.09.2009
(51) Int. Cl.: B61D 35/00

(54) **BLOC DE COMPARTIMENT DE TOILETTES**
BADEZIMMEREINHEIT
BATHROOM UNIT

(30) Priorité: 18.09.2008 FR 0856263
(43) Date de publication de la demande: 25.05.2011
(73) Titulaire: SNCF MOBILITES, 93200 Saint-Denis (FR)
(72) Inventeur: DUMORTIER, Robert, F-72000 Le Mans (FR); MORONVAL, Frédéric, F-49000 Angers (FR); DUMORTIER, Anne-Laure, F-72000 Le Mans (FR)
(74) Mandataire: Claudel, Amaury
(86) Numéro de dépôt international: PCT/FR2009/051755
(87) Numéro de publication internationale: WO 2010/031970

(56) Documents cités:
- EP-A- 1 348 604
- DE-A1- 19 913 318
- DE-U1- 29 817 742

## Description

### Domaine Technique

L'invention se rapporte au domaine de la fabrication de véhicules ferroviaires et notamment de la fabrication de véhicules pour le transport de voyageurs. Elle vise plus particulièrement un élément propre à l'aménagement intérieur de ce type de véhicules et qui constitue un bloc de compartiment de toilettes indépendant et pouvant intégrer divers organes tels une cuvette et un lavabo (cf. par exemple DE 199 13 318 A1, correspondant au préambule de la revendication 1).

### Art antérieur

De façon générale, les blocs de compartiment de toilettes comportent une structure sensiblement cubique. Un tel type de bloc sanitaire est notamment décrit dans le document EP 1 348 604 A1.

Cependant, la forme de ce bloc n'est pas optimale et ne permet
pas à une seconde personne de pénétrer à l'intérieur du compartiment pour, par exemple, aider une personne en fauteuil roulant à s'asseoir sur la cuvette des toilettes.

En effet, pour augmenter le volume interne d'un tel bloc dont les parois sont toutes rectilignes, la largeur d'un véhicule étant fixe, il serait nécessaire d'empiéter sur la largeur du couloir et ce, sur toute la longueur de la paroi du bloc comportant la porte.

Pour pallier à cet inconvénient, il a donc été développé des blocs de compartiment toilettes dans lequel la porte présente une forme courbe de manière à empiéter localement sur une très faible distance dans le couloir. Un tel empiètement sur la largeur du couloir permet ainsi de faciliter le déplacement d'une personne à mobilité réduite à l'intérieur du bloc.

Cependant, dans ce cas, une fois rentrée, une personne en fauteuil roulant serait obligée de manoeuvrer avec son fauteuil à l'intérieur du bloc sanitaire. En effet, des obstacles tels que le lavabo peuvent empêcher la rotation du fauteuil dans un sens et gêner cette manoeuvre. De plus, il est *a priori* impossible, dans ce type de bloc, de positionner un fauteuil roulant à côté de la cuvette, de manière à se déplacer en translation. Enfin, il est difficile pour une personne à mobilité réduite de se transférer de son fauteuil à la cuvette de par l'absence de moyens de préhension en face de la cuvette.

Ledit document DE 199 13 318 A1 ainsi que le document DE 298 17 742 U1 préconisent la mise en oeuvre de cuvettes mobiles. Cette solution nécessite cependant une surface importante sur la paroi destinée à accueillir la cuvette. Ledit document EP 1 348 604 A1 préconise une solution
complexe dans laquelle la porte coulissante suit une cinématique particulière afin de ne pas empiéter sur la largeur du couloir.

Ainsi, le but de l'invention est de permettre de réaliser une solution pour optimiser le volume intérieur du bloc en limitant l'empiètement sur la largeur du couloir tout en facilitant l'ergonomie et l'accessibilité aux personnes ayant une mobilité réduite et voyageant dans un train avec leur fauteuil roulant.

### Exposé de l'invention

L'invention, qui est définie par les caractéristiques techniques de la revendication indépendante 1 de produit, concerne donc un bloc de compartiment de toilettes destiné à être disposé dans un véhicule ferroviaire. Un tel bloc comporte une cuvette de toilettes entourée par trois parois fixes sensiblement rectilignes et une paroi courbe de forme convexe intégrant une porte d'entrée et destinée à être agencée dans un couloir du véhicule. Une telle porte s'escamote dans une portion fixe de la paroi courbe.

Selon l'invention, ce bloc de compartiment de toilettes se caractérise en ce que la cuvette de toilettes est agencée au dos de la portion fixe de la paroi courbe et en ce que la porte comporte deux vantaux.

Autrement dit, un tel bloc de compartiment garantit un volume intérieur optimum et un empiètement localisé de la paroi courbe sur le couloir. De plus, une personne à mobilité réduite peut pénétrer à l'intérieur du bloc et se transférer directement de son fauteuil roulant sur la cuvette sans avoir à manoeuvrer à l'intérieur du bloc. La largeur de passage libre de la porte est donc relativement importante pour permettre de compenser la perte de place dans sens de la largeur du véhicule et de conserver une largeur de couloir suffisante. Ainsi, le passage libre de la porte peut comporter une largeur de 1000 à 1200 mm tandis que le couloir du véhicule comporte une largeur supérieure à 850 mm.

Avantageusement, la paroi courbe peut comporter un rayon de courbure quasi constant. De cette manière, la paroi courbe ne génère pas d'arête vive pouvant blesser un voyageur circulant dans le couloir. De même, la porte présente alors le même rayon de courbure que la portion fixe et peut ainsi s'escamoter totalement à l'intérieur de cette portion fixe.

De plus, les trois parois fixes peuvent comporter la même longueur. Ainsi, un tel compartiment de toilettes peut présenter une superficie interne importante grâce à une forme sensiblement carrée dont les cotés peuvent atteindre, à l'intérieur du bloc, 1,7 mètre de longueur. Avec un tel agencement, la superficie interne du bloc peut alors atteindre environ 2.9m², ce qui correspond à une surface optimale pour permettre à une personne en fauteuil roulant d'accéder seule aux différents éléments du bloc et de faire éventuellement un demi-tour à l'intérieur.

Par ailleurs, la forme cubique du bloc peut également permettre de faciliter son implantation dans un wagon existant, en autorisant un positionnement de la porte soit face au couloir, soit face à la salle.

En pratique, le bloc de compartiment de toilettes peut comporter, pour les parois fixes et la paroi courbe, un plan de symétrie vertical médian, ce plan de symétrie étant destiné à être perpendiculaire au couloir du véhicule.

Ainsi, l'empiètement de la paroi courbe sur le couloir est maximale au niveau d'une zone située à proximité du centre du bloc de compartiment de toilettes. De plus, cette zone peut être en partie formée par la porte qui, une fois escamotée dans la portion fixe, n'empiète plus sur la largeur du couloir qui peut présenter une largeur quasi-constante.

Selon un mode de réalisation particulier, la portion fixe peut inclure un réservoir d'eau. Un tel réservoir d'eau permet de stocker des eaux claires ou usées en fonction de son montage en aval ou en amont de la cuvette de toilettes et du lavabo.

Selon l'invention, la porte comporte deux vantaux. De cette manière,
l'ouverture de la porte peut être supérieure à la demi-largeur de la paroi courbe et/ou la porte peut être totalement escamotée derrière la portion fixe de la paroi courbe.

Les deux vantaux peuvent alors être mobiles l'un par rapport à l'autre de diverses manières.

Selon un premier mode de réalisation, un premier vantail peut coulisser devant ou derrière le second vantail.

De cette manière, la porte s'ouvre et se ferme en s'escamotant selon un mouvement global de rotation dont l'axe est commun avec celui de la paroi courbe.

Selon un second mode de réalisation, un premier vantail peut coulisser à l'intérieur du second vantail. Ainsi, le premier vantail devient invisible et s'escamote à l'intérieur du second vantail qui, lui-même, s'escamote dans la portion fixe.

En pratique, le bloc de compartiment de toilettes peut comporter un lavabo agencé en regard de la porte.

En d'autres termes, il n'y a aucun obstacle en regard de la cuvette de toilettes et une personne en fauteuil roulant peut se laver les mains sans avoir à effectuer de manoeuvre dans le bloc de compartiment de toilettes pour atteindre le lavabo.

De plus, le bloc peut comporter des moyens de préhension aptes à faciliter l'utilisation de la cuvette par une personne voyageant en fauteuil roulant. En effet, il est possible de positionner, dans ce bloc, une barre en regard de la cuvette de toilettes et une main courante le long de la paroi latérale bordant la cuvette de toilettes pour faciliter un transfert d'une personne entre son fauteuil roulant et la cuvette du compartiment.

### Description sommaire des figures

La manière de réaliser l'invention ainsi que les avantages qui en découlent ressortiront bien du mode de réalisation qui suit, donné à titre indicatif mais non limitatif à l'appui des figures annexées, dans lesquelles :
- la figure 1 est une vue en perspective d'un bloc conforme à l'invention,
- la figure 2 est une vue de dessus d'un bloc de compartiment de toilettes intégré dans un véhicule,
- les figures 3 et 4 représentent, en coupe, deux variantes de porte du compartiment de toilettes.

### Manière de réaliser l'invention

Comme déjà évoqué, l'invention concerne un bloc de compartiment de toilettes destiné à être placé dans un véhicule ferroviaire. Tel que représenté à la figure 1, un tel bloc (1) comporte trois parois sensiblement rectilignes (4, 5, 6) et verticales. Il présente également une paroi courbe (7) de forme convexe qui est destinée à être agencée dans le couloir du véhicule. Cette paroi courbe intègre une porte (8).

Tel que représenté à la figure 2, un tel bloc (1) comporte un volume intérieur optimum et n'empiète que de manière localisée sur le couloir (9). Tel que représenté, il peut comporter un plan de symétrie (P) pour les parois (4, 5, 6 et 7), un tel plan de symétrie étant médian et orienté perpendiculairement par rapport au couloir (9).

La paroi courbe (7) comporte une portion fixe (10) dans laquelle la porte (8) peut s'escamoter. Cette portion fixe (10) peut présenter une largeur inférieure à la demi-largeur du bloc (1). Cet agencement permet de libérer de la place dans le couloir (9) lorsque la porte (8) est ouverte.

Le bloc peut également comporter un lavabo (14) agencé en regard de la porte (8). Il présente également une cuvette de toilettes (3) agencée au dos de la portion fixe (10). Cet agencement permet à une personne en fauteuil roulant de s'asseoir sur la cuvette (3) sans avoir à manoeuvrer à l'intérieur du bloc (1). En effet, elle pénètre en avançant tout droit à l'intérieur du bloc (1) de quelques centimètres puis s'arrête à la hauteur de la cuvette (3). Elle saisit alors les moyens de prévention (15, 16) formés par une main courante (15) et une barre verticale (16). Un effort de traction lui permet de transférer son assise du fauteuil sur la cuvette (3).

Enfin, le bloc peut comporter un réservoir d'eau (11) agencé entre la portion fixe (10) et la cuvette (3).

Tel que représenté à la figure 3, la porte (8) comporte deux vantaux (12, 13) coulissant l'un derrière l'autre.

Tel que représenté à la figure 4, il est également possible que le vantail (22) coulisse à l'intérieur du second vantail (23).

Il ressort de ce qui précède qu'un bloc de compartiment de toilettes, conforme à l'invention, comporte de nombreux avantages, et notamment :
- il permet un accès aisé aux personnes à mobilité réduite se déplaçant à l'aide d'un fauteuil roulant manuel ou électrique,
- il permet un accès aisé aux personnes à mobilité réduite se déplaçant à l'aide d'un fauteuil roulant accompagné d'une tierce personne
- il comporte un volume interne optimum et n'empiète que localement sur la largeur du couloir du véhicule.

## Revendications

1. Bloc de compartiment de toilettes (1) destiné à être disposé dans un véhicule ferroviaire (2), ledit bloc (1) comportant une cuvette de toilettes (3) entourée par trois parois fixes (4, 5, 6) sensiblement rectilignes et une paroi courbe (7) de forme convexe tournée vers le volume intérieur du bloc intégrant une porte d'entrée (8), ladite paroi courbe étant destinée à être agencée dans un couloir (9) du véhicule (2), ladite porte (8) s'escamotant dans une portion fixe (10) de la paroi courbe (7), la paroi courbe (7) s'étendant sur toute la largeur du bloc (1), **caractérisé en ce que** la cuvette de toilettes (3) est agencée au dos de la
portion fixe (10) de la paroi courbe (7) et **en ce que** la porte (8) comporte deux vantaux (12, 13, 22, 23).

2. Bloc selon la revendication 1, **caractérisé en ce que** la paroi courbe (7) comporte un rayon de courbure quasi constant.

3. Bloc selon la revendication 1, **caractérisé en ce que** les trois parois fixes (4, 5, 6) comportent la même longueur.

4. Bloc selon la revendication 1, **caractérisé en ce qu'**il comporte, pour les parois fixes (4, 5, 6) et la paroi courbe (7), un plan de symétrie (P) vertical médian, ledit plan de symétrie (P) étant destiné à être perpendiculaire au couloir (9) du véhicule (2).

5. Bloc selon la revendication 1, **caractérisé en ce que** la portion fixe (10) inclut un réservoir d'eau (11).

6. Bloc selon la revendication 1, **caractérisé en ce qu'**un premier vantail (12) coulisse devant ou derrière le second vantail (13).

7. Bloc selon la revendication 1, **caractérisé en ce qu'**un premier vantail (22) coulisse à l'intérieur du second vantail (23).

8. Bloc selon la revendication 1, **caractérisé en ce qu'**il comporte un lavabo (14) agencé en regard de la porte (8).

9. Bloc selon la revendication 1, **caractérisé en ce qu'**il comporte des moyens de préhension (15, 16) aptes à faciliter l'utilisation de la cuvette (3) par une personne voyageant en fauteuil roulant.

## Patentansprüche

1. Badezimmereinheit (1), dazu bestimmt in einem Eisenbahnfahrzeug (2) angeordnet zu werden, wobei die besagte Einheit (1) eine Kloschüssel (3) umfasst, welche von drei festen, im Wesentlichen geradlinigen Wänden (4, 5, 6) eingerahmt ist, sowie einer konvex gekrümmten Wand (7), welche in Richtung des Innenvolumens der Einheit ausgerichtet ist und eine Eingangstür (8) integriert, wobei die gekrümmte Wand dazu bestimmt ist, in einem Gang (9) des Fahrzeugs (2) angeordnet zu werden, wobei besagte Tür (8) in einen festen Abschnitt (10) der gekrümmten Wand (7) versenkt wird, die gekrümmte Wand (7) sich über die gesamte Breite der Einheit (1) erstreckt, und sich **dadurch kennzeichnet, dass** die Kloschüssel (3) auf der Rückseite des festen Abschnitts (10) der gekrümmten Wand (7) angeordnet ist, und dass die Tür (8) zwei Flügel (12, 13, 22, 23) umfasst.

2. Einheit gemäß Anspruch 1, **dadurch gekennzeichnet, dass** die gekrümmte Wand (7) einen fast konstanten Krümmungsradius aufweist.

3. Einheit gemäß Anspruch 1, **dadurch gekennzeichnet, dass** die drei festen Wände (4, 5, 6) die gleiche Länge aufweisen.

4. Einheit gemäß Anspruch 1, **dadurch gekennzeichnet, dass** er für die festen Wände (4, 5, 6) und die gekrümmte Wand (7) eine vertikale mediane Spiegelebene (P) aufweist, wobei besagte Spiegelebene (P) dazu bestimmt ist, mit dem Gang (9) des Fahrzeugs (2) lotrecht angeordnet ist.

5. Einheit gemäß Anspruch 1, **dadurch gekennzeichnet, dass** der feste Abschnitt (10) einen Wassertank (11) enthält.

6. Einheit gemäß Anspruch 1, **dadurch gekennzeichnet, dass** ein erster Flügel (12) vor oder hinter den zweiten Flügel (13) geglitten wird.

7. Einheit gemäß Anspruch 1, **dadurch gekennzeichnet, dass** ein erster Flügel (22) in das Innere des zweiten Flügels (23) gleitet.

8. Einheit gemäß Anspruch 1, **dadurch gekennzeichnet, dass** er ein Waschbecken (14) umfasst, welches gegenüber der Tür (8) angeordnet ist.

9. Einheit gemäß Anspruch 1, **dadurch gekennzeichnet, dass** er Griffe (15, 16) umfasst, die geeignet sind, einer im Rollstuhl reisenden Person die Nutzung der Kloschüssel (3) zu erleichtern.

## Claims

1. Toilet compartment unit (1) intended to be installed in a rail vehicle (2), with the said unit (1) incorporating a toilet bowl (3) surrounded by three essentially-rectilinear fixed partitions (4, 5, 6) and a curved partition (7) of convex shape, facing towards the interior volume of the unit, incorporating an entry door (8), with the said curved partition being designed to be fitted in a corridor (9) of the vehicle (2), with the said door (8) retracting into a fixed part (10) of the curved partition (7), and with the curved partition (7) extending over the entire width of the unit (1), **characterized in that** the toilet bowl (3) is outfitted on the back of the fixed part (10) of the curved partition (7), and **in that** the door (8) incorporates two leaves (12, 13, 22, 23).

2. Unit in accordance with claim 1, **characterized in that** the curved partition (7) incorporates a practically-constant radius of curvature.

3. Unit in accordance with claim 1, **characterized in that** the three fixed partitions (4, 5, 6) have the same length.

4. Unit in accordance with claim 1, **characterized in that** it incorporates, for the fixed partitions (4, 5, 6) and the curved partition (7), a median vertical plane of symmetry (P), with the said plane of symmetry (P) being intended to be perpendicular to the corridor (9) of the vehicle (2).

5. Unit in accordance with claim 1, **characterized in that** the fixed part (10) incorporates a water tank (11).

6. Unit in accordance with claim 1, **characterized in that** a first leaf (12) slides in front of or behind the second leaf (13).

7. Unit in accordance with claim 1, **characterized in that** a first leaf (22) slides within the interior of the second leaf (23).

8. Unit in accordance with claim 1, **characterized in that** it incorporates a washbasin installed opposite the door (8).

9. Unit in accordance with claim 1, **characterized in that** it incorporates means of gripping (15, 16) that can facilitate the use of the bowl (3) by a person traveling in a wheelchair.
